# EUROPÄISCHE PATENTSCHRIFT

(11) **EP 1 685 668 B1**
(45) Veröffentlichungstag und Bekanntmachung des Hinweises auf die Patenterteilung: **14.12.2011**
(21) Anmeldenummer: 04790677.1
(22) Anmeldetag: 20.10.2004
(51) Int. Cl.: H04H 20/67

(54) **VERFAHREN UND VORRICHTUNG ZUR ÜBERWACHUNG DER TRÄGERFREQUENZSTABILITÄT VON SENDERN IN EINEM GLEICHWELLENNETZ**
METHOD AND DEVICE FOR MONITORING CARRIER FREQUENCY STABILITY OF TRANSMITTERS IN A COMMON WAVE NETWORK
PROCEDE ET DISPOSITIF DE SURVEILLANCE DE LA STABILITE DE LA FREQUENCE PORTEUSE D'EMETTEURS DANS UN RESEAU DE FREQUENCES COMMUNES

(30) Priorität: 21.11.2003 DE 10354468
(43) Veröffentlichungstag der Anmeldung: 02.08.2006
(73) Patentinhaber: Rohde & Schwarz GmbH & Co. KG, 81671 München (DE)
(72) Erfinder: HOFMEISTER, Martin, 81541 München (DE); BALZ, Christoph, 81543 München (DE)
(74) Vertreter: Körfer, Thomas
(86) Internationale Anmeldenummer: PCT/EP2004/011869
(87) Internationale Veröffentlichungsnummer: WO 2005/050882

(56) Entgegenhaltungen:
- EP-A- 1 063 799
- DE-A1- 4 330 054
- DE-A1- 19 937 457
- DE-C1- 4 341 211
- US-A- 4 188 582
- US-A- 5 689 808

## Beschreibung

Die Erfindung betrifft ein Verfahren zur Überwachung der Stabilität der Trägerfrequenz von mehreren Sendern in einem Gleichwellennetz.

Der terrestrische digitale Hör- und TV-Rundfunk (DAB und DVB-T) wird mittels digitalen Mehrträgerverfahren (z. B. OFDM = orthogonal frequency division multiplexing) über ein Netz von Sendern übertragen, die phasen- und frequenzsynchron über ein Gleichwellennetz im Sendegebiet ausstrahlen.

Zur effizienten Nutzung der vorhandenen Frequenzressourcen strahlen alle Sender eines Gleichwellennetzes zeitgleich ein identisches Sendesignal aus. Neben der Phasensynchroni tät muß in einem Gleichwellennetz deshalb auch die Identität der auszustrahlenden Trägerfrequenz bei den einzelnen Sendern gewährleistet sein.

In der DE 199 37 457 A1 wird ein Verfahren zur Überwachung der Phasensynchronität der einzelnen Sender eines Gleichwellennetzes vorgestellt. Eine auftretende Phasenasynchronität zweier Sender wird über eine Laufzeitdifferenzmessung durch Ermittlung der Kanalimpulsantworten der beiden Sender erfasst. Liegt eine Abweichung zwischen der gemessenen Laufzeitdifferenz der beiden Sender und einer Referanzlaufzeitdifferenz für den synchronen Betriebsfall der beiden Sender in größerem Umfang vor, so strahlen die beiden Sender asynchron aus. Diese Abweichung der Laufzeitdifferenz wird von einer Empfangsstation im Sendegebiet des Gleichwellennetzes durch Auswertung der Kanalimpulsantworten ermittelt und den beiden phasenasynchronen Sendern für eine nachträgliche Synchronisierung übermittelt. Ein Verfahren zur Überwachung identischer Trägerfrequenzen bei zwei Sendern in einem Gleichwellennetz kann der DE 199 37 457 A1 nicht entnommen werden.

Die Synchronisierung von Sendern in einem Gleichwellennetz hinsichtlich identischer Trägerfrequenz ist in der DE 43 41 211 C1 beschrieben. Hierbei überträgt eine Zentrale den einzelnen Sendern des Gleichwellennetzes neben den Übertragungsdaten auch ein Frequenzreferenzsymbol. Dieses Frequenzreferenzsymbol wird von jedem Sender des Gleichwellennetzes ausgewertet und für eine Synchronisierung der Trägerfrequenz an die Frequenzreferenz herangezogen.

Nachteilig an diesem Verfahren ist die Tatsache, dass die Auswertung der Synchronität der Trägerfrequenz von jedem Sender einzeln durchgeführt wird. Diese senderspezifische Auswertung der Frequenzsynchronität der Trägerfrequenz kann folglich mit einem gewissen senderspezi fischen Vermessungs- und Auswertungsfehler behaftet sein, der zu einer uneinheitlichen Überwachung der Trägerfrequenz aller im Gleichwellennetz beteiligten Sender führen kann. Hinzukommt, dass die Überwachung der Trägerfrequenz bei jedem einzelnen Sender eine Synchronisierung der einzelnen Sender mittels einer Zeit-Referenz erforderlich macht, die vom einzelnen Sender beispielsweise über GPS empfangen wird. Schließlich findet die Frequenzsynchronisierung in der Schaltungsanordnung der DE 43 41 211 C1 vor der Modulation statt, so dass eine nachträgliche Frequenzverschiebung der Trägerfrequenz durch nachfolgende Funktionseinheiten des Senders nicht ausgeschlossen ist. Alle diese Schwachpunkte können zu einem unerwünschten Empfang unterschiedlicher Trägerfrequenzen der einzelnen Sender in einem an einem beliebigen Ort im Sendegebiet des Gleichwellennetzes positionierten Empfänger führen.

Der Erfindung liegt daher die Aufgabe zugrunde, ein Verfahren und eine Vorrichtung zur Überwachung der Trägerfrequenzstabilität von Sendern in einem Gleichwellennetz anzugeben, bei dem die Synchronität der Trägerfrequenzen der einzelnen Sender einheitlich durch eine einzige Meßanordnung, die an einer beliebigen Stelle im Sendegebiet des Gleichwellennetzes positioniert sein kann, ohne Synchronisierung der Meßanordnung mittels einer Zeit-Referenz überwacht wird.

Die Aufgabe der Erfindung wird durch ein Verfahren zur Überwachung der Trägerfrequenzstabilität von Sendern in einem Gleichwellennetz mit den Merkmalen des Anspruchs 1 und eine Vorrichtung mit den Merkmalen des Anspruchs 12 oder 13 gelöst. Vorteilhafte Ausgestaltungen der Erfindungen sind in den abhängigen Ansprüchen angegeben.

Die Überwachung der Trägerfrequenzstabilität der zu einem Gleichwellennetz gehörigen Sender erfolgt über eine einzige Empfangseinrichtung, die im Sendegebiet des Gleichwellennetzes an einem beliebigen Ort positioniert ist. Die Empfangseinrichtung ermittelt aus der Übertragungsfunktion des Übertragungskanals vorzugsweise mittels der inversen komplexen Fourier-Transformation den Verlauf der Summenimpulsantwort sämtlicher Sender zu zwei verschiedenen Zeitpunkten. Die zum jeweiligen Sender gehörigen Impulsantworten werden aus den beiden Summenimpulsantworten ausgeblendet, nachdem deren Phasenlage zur Phasenlage der beiden Impulsantworten eines Bezugssenders des Gleichwellennetzes in Relation gesetzt wurden. Anschließend werden die Phasenverläufe der beiden zum jeweiligen Sender gehörigen Impulsantworten ermittelt, aus denen wiederum für jeden Sender die Phasenverschiebungsdifferenz der Impulsantwort des jeweiligen Senders zur Phasenlage der Impulsantwort des Bezugssenders zwischen zwei Beobachtungszeitpunkten abgeleitet wird. Aus dem Verlauf der Phasenverschiebungsdifferenz kann, wie weiter unten noch im Detail gezeigt wird, die Trägerfrequenzverschiebung jedes Senders zur Trägerfrequenz eines Bezugssenders des Gleichwellennetzes berechnet werden.

Zur eindeutigen Identifizierung einer dauerhaften Trägerfrequenzverschiebung bei einem Sender des Gleichwellennetzes werden die Summenimpulsantworten sämtlicher Sender aus der Übertragungsfunktion des Übertragungskanals durch Anwendung der inversen komplexen Fourier-Transformation zu mehreren verschiedenen Zeitpunkten wiederholt durchgeführt und darauf aufbauend die Trägerfrequenzverschiebung jedes Senders zur Trägerfrequenz eines Bezugssenders des Gleichwellennetzes wiederholt berechnet und einer anschließenden Mittelung zugeführt.

Sinkt die Phasenverschiebungsdifferenz eines Senders zwischen zwei Zeitpunkten auf einen Wert kleiner -π bzw. übersteigt die Phasenverschiebungsdifferenz eines Senders zwischen zwei Zeitpunkten auf einen Wert größer +π, so wird der Wert der Phasenverschiebungsdifferenz des jeweiligen Senders zwischen zwei Zeitpunkten in diesem Zeitabschnitt um den Wert +2*π erhöht bzw. um 2*π reduziert. Auf diese Weise wird die Phasenverschiebungsdifferenz auf Werte zwischen -π und +π begrenzt.

Die Gewinnung der Impulsantwort jedes Senders des Gleichwellennetzes erfolgt durch Ermittlung der Koeffizienten der Übertragungsfunktion des Übertragungskanals aus den Koeffizienten des an den Übertragungskanal angepaßten Entzerrers in der Empfangseinrichtung und anschließende Berechnung der inversen Fourier-Transformation. Beim digitalen terrestrischen TV-Rundfunk (DVB-T) kann die Impulsantwort für jeden Sender alternativ aus der inversen Fourier-Transformation der Übertragungsfunktion des Übertragungskanals durch Auswertung der zu den verstreuten Pilotträgern gehörigen OFDM-modulierten Übertragungssignale abgeleitet werden.

Zwei Ausführungsformen der Erfindung sind in der Zeichnung dargestellt und werden nachfolgend näher beschrieben. Es zeigen:
- Fig. 1: eine funktionale Darstellung einer erfindungsgemäßen Vorrichtung zur Überwachung der Trägerfrequenzstabilität von Sendern in einem Gleichwellennetz;
- Fig. 2: ein Beispiel für eine grafische Darstellung der zeitdiskreten Summenimpulsantwort;
- Fig. 3: ein Beispiel für eine grafische Darstellung für eine Verlaufsänderung der Übertragungsfunktion des Übertragungskanals;
- Fig. 4A: ein Flußdiagramm zur Erläuterung der ersten Ausführungsform des erfindungsgemäßen Verfahrens zur Überwachung der Trägerfrequenzstabilität von Sendern in einem Gleichwellennetz;
- Fig. 4B: ein Flußdiagramm zur Erläuterung der zweiten Ausführungsform des erfindungsgemäßen Verfahrens zur Überwachung der Trägerfrequenzstabilität von Sendern in einem Gleichwellennetz;
- Fig. 5A: eine beispielhafte Ergebnisdarstellung der ersten Ausführungsform des erfindungsgemäßen-Verfahrens zur Überwachung der Trägerfrequenzstabilität von Sendern in einem Gleichwellennetz;
- Fig. 5B: eine beispielhafte Ergebnisdarstellung der zweiten Ausführungsform des erfindungsgemäßen. Verfahrens zur Überwachung der Trägerfrequenzstabilität von Sendern in einem Gleichwellennetz;
- Fig. 6A: eine beispielhafte dreidimensionale grafische Darstellung der Amplituden- und Trägerfrequenzabweichung und
- Fig. 6B: eine beispielhafte zweidimensionale grafische Darstellung der Amplituden- und Trägerfrequenzabweichung.

Das erfindungsgemäße Verfahren zur Überwachung der Trägerfrequenzstabilität von Sendern in einem Gleichwellennetz wird in seinen beiden Ausführungsformen nachfolgend unter Bezugnahme auf Fig. 1 bis Fig. 5 beschrieben.

Die in einem Gleichwellennetz positionierten Sender S₀,...,Sᵢ,...,Sₙ, beispielsweise gemäß Fig. 1 die Sender S₁. S₂, S₃, S₄ und S₅, strahlen z.B. im Rahmen des digitalen Hör- und TV-Rundfunks jeweils ein identisches phasen- und frequenzsynchrones Signal s(t) aus. Eine Empfangseinrichtung E, die im Sendegebiet des Gleichwellennetzes positioniert ist, empfängt ein Empfangssignal e(t) als Überlagerung sämtlicher zu den einzelnen Sendern S₀,...,Sᵢ,...,Sₙ gehörigen Empfangssignale eᵢ(t). Dieses überlagerte Empfangssignal e(t) weist gemäß Gleichung (1) folgenden Zeitverlauf auf: $e \left(t\right) = {\sum }_{i = 0}^{n} {e}_{i} \left(t\right) = s \left(t\right) + {\sum }_{i = 1}^{n} {v}_{i} * {e}^{j ⁢ Δ ⁢ {ω}_{i} * t} * s ⁢ \left(t-{τ}_{i}\right)$

Im Rahmen der folgenden Betrachtungen wird beispielsweise der Sender S₀ zum Bezugssender des Gleichwellennetzes definiert. Die Dämpfungs- und Phasenverzerrungen sowie die Laufzeiten, die die Sendesignale s(t) der einzelnen Sender S₀,...,Sᵢ,...,Sₙ im Übertragungskanal zur Empfangseinrichtung E erfahren, werden jeweils in Relation zur Dämpfungs- und Phasenverzerrung sowie zur Laufzeit des Bezugssenders S₀ gesetzt. Das in der Empfangseinrichtung E empfangene Signal e₀(t) des Bezugssenders S₀ in Gleichung (1) entspricht deshalb seinem Sendesignal s(t).

Die Amplitude vᵢ des Empfangssignals eᵢ(t) der übrigen Sender Sᵢ bis Sₙ ergibt sich gemäß Gleichung (2) aus der Dämpfungsnormierung als Quotient zwischen der Amplitude des Empfangssignals eᵢ(t) des jeweiligen Senders Sᵢ zur Amplitude des Empfangssignals e₀(t) des Bezugssenders S₀: ${v}_{i} = \left|{e}_{i}/{e}_{0}\right|$

Die Laufzeitdifferenz τᵢ der Sender S₁ bis Sₙ läßt sich gemäß Gleichung (3) aus der Differenz zwischen der Laufzeit tᵢ des Senders Sᵢ und der Laufzeit t₀ des Bezugssenders S₀ ermitteln: ${τ}_{i} = {t}_{i} - {t}_{0}$

Die Laufzeitdifferenzen τᵢ der einzelnen Sender S₀ bis Sₙ beruhen auf folgenden Effekten:
- unterschiedliche Laufzeiten aufgrund unterschiedlicher Wegstrecken zwischen den jeweiligen Sendern Sᵢ und der Empfangseinrichtung E und
- unterschiedliche Phasenverzerrungen der Sendesignale s(t) der jeweiligen Sender Sᵢ in den unterschiedlichen Übertragungsstrecken zur Empfangseinrichtung E.

Eine zusätzliche Phasenverschiebung ΔΘᵢ zwischen einem Sender Sᵢ und dem Bezugssender S₀ kann bei der Phasennormierung des Empfangssignals e(t) auftreten, wenn gemäß Gleichung (4) ein Unterschied in der Trägerfrequenz ωᵢ des jeweiligen Senders Sᵢ zur Trägerfrequenz ω₀ des Bezugssenders S₀ auftritt: $\begin{matrix}Δ ⁢ {Θ}_{i} & = {Θ}_{i} - {Θ}_{0} = {ω}_{i} * t - {ω}_{0} * t = \left(Δ⁢{ω}_{i}+{ω}_{0}\right) * t - {ω}_{0} * t \\ & = Δ ⁢ {ω}_{i} * t\end{matrix}$

Die Trägerfrequenzabweichung Δωᵢ, des jeweiligen Senders Sᵢ zur Trägerfrequenz ω₀ des Bezugssenders S₀ führt gemäß Gleichung (4) zu einer Phasenverschiebung ΔΘᵢ(t) des zum jeweiligen Sender Sᵢ gehörigen Empfangssignals eᵢ(t)

Unter Berücksichtigung der Beziehung in Gleichung (4) wird Gleichung (1) für den Zeitverlauf des Empfangssignals e(t) nach Gleichung (5) übergeführt. $e \left(t\right) = s \left(t\right) + {\sum }_{i = 1}^{n} {v}_{i} * {e}^{j ⁢ Δ ⁢ {Θ}_{i} \left(t\right)} * s ⁢ \left(t-{τ}_{i}\right)$

Setzt man gemäß Gleichung (6) voraus, daß die Zeitdauer Δt_{B} für die Beobachtung des Empfangssignals eᵢ(t) wesentlich kleiner ist als die periodendauern aller Phasenrotationen ΔΘᵢ(t) der Empfangssignale eᵢ(t) aufgrund einer Trägerfrequenzverschiebung Δωᵢ des jeweiligen Senders Sᵢ, so kann davon ausgegangen werden, dass die Phasenverschiebung ΔΘᵢ des Empfangssignals eᵢ(t) innerhalb dieses Zeitschlitzes Δt_{B} näherungsweise konstant ist. ${Δt}_{B} < < 2 * π / max \left\{Δ⁢{ω}_{i}\right\}$

Gleichung (5) für den Zeitverlauf des Empfangssignals e(t) geht für den Zeitbereich des Zeitschlitzes Δt_{B} in Gleichung (7) über. $e \left(t\right) = s \left(t\right) + {\sum }_{i = 1}^{n} {v}_{i} * {e}^{j ⁢ Δ ⁢ {Θ}_{i}} * s ⁢ \left(t-{τ}_{i}\right)$

In Fig. 2 ist der Zusammenhang der Normierung des Empfangssignals e₁(t) eines Senders S₁ zum Empfangssignal e₀(t) eines Bezugssenders S₀ hinsichtlich der Dämpfung und der Laufzeit dargestellt.

Bei bekannter Übertragungsfunktion des Übertragungskanals des aus den Sendern S₀ bis Sₙ bestehenden Gleichwellennetzes (single frequency network) kann das Empfangssignal e(t) durch die jeweiligen Impulsantworten h_{SFNi}(t) der Sender S₀,...,Sᵢ,...,Sₙ zusammengesetzte Summenimpulsantwort h_{SFN}(t) des Übertragungskanals des Gleichwellennetzes (single frequency network) gemäß der Gleichung ${h}_{SFN} \left(t\right) = {\sum }_{i = 0}^{n} {h}_{{SFN}_{i}} \left(t\right) = δ \left(t\right) + {\sum }_{i = 1}^{n} {v}_{i} * {e}^{j ⁢ Δ ⁢ {Θ}_{i}} * δ ⁢ \left(t-{τ}_{i}\right)$
aufgefaßt werden.

Das Frequenzspektrum E(ω) des Empfangssignals e(t) in Gleichung (9) ergibt sich aus der Fourier-Transformation des Empfangssignals h_{SFN}(t) gemäß Gleichung (8) multipliziert mit der Übertragungsfunktion S(ω) des Übertragungskanals des Gleichwellenetzes: $E \left(ω\right) = S \left(ω\right) * \left(1+{\sum }_{i = 1}^{n}{v}_{i}*{e}^{j ⁢ Δ ⁢ {Θ}_{i}}*{e}^{- {jωτ}_{i}}\right) = S \left(ω\right) * {H}_{SFN} \left(ω\right)$

Der Klammerterm des Frequenzspektrums E(ω) des Empfangssignals e(t) in Gleichung (9) entspricht der Übertragungsfunktion H_{SFN}(ω) des Übertragungskanals des Gleichwellennetzes. Er besteht aus einer Summe von Zeigern, deren Phase sich mit dem Term -jωτᵢ ändern und für einen bestimmten Zeitpunkt t eine konstante Phasenverschiebung ΔΘᵢ=Δω*t aufweisen.

Der Betrag der Übertragungsfunktion |H_{SFN}(f)| für ein Gleichwellennetz mit einem Bezugssender S₀ und einem zweiten Sender S₁ ist über der Frequenz f in Fig. 3 dargestellt. Der Betrag der Übertragungsfunktion |H_{SFN}(f)| weist einen periodischen Kurvenverlauf mit einer Periodendauer von 1/τₗ auf. Der Verlauf des Betrags der Übertragungsfunktion |H_{SFN}(f)| verschiebt sich von einem periodischen Kurvenverlauf zum Zeitpunkt t=t₁ (durchgezogene Linie) zu einem ebenfalls periodischen Kurvenverlauf gleicher Periodendauer zum späteren Zeitpunkt t=t₂>t₁ (gestrichelte Linie) aufgrund des Einflusses der Phasenverschiebung ΔΘ₁ des Empfangssignals e₁(t) des Senders S₁ zum Empfangssignal e₀(t) des Bezugssenders S₀ aufgrund einer Trägerfrequenzverschiebung Δω₁ des Senders S₁ zur Trägerfrequenz ω₀ des Senders S₀.

Die Geschwindigkeit der Verschiebung des Verlaufs des Betrags der Übertragungsfunktion |H_{SFN}(f)| wird bestimmt durch die Trägerfrequenzverschiebung Δω₁ des Senders S₁ zur Trägerfrequenz ω₀ des Bezugsenders S₀. Die benötigte Zeit tₚₑᵣ zur Verschiebung des Verlaufs des Betrags der Übertragungsfunktion |H_{SFN}(f)| um genau eine Periode des Betragsverlaufs der Übertragungsfunktion |H_{SFN}(f)| ergibt sich gemäß Gleichung (10) mit Hilfe von Gleichung (4) unter der Annahme einer Phasenverschiebung ΔΘ₁ von 2*π bei einer vollen Rotation der Phasenverschiebung ΔΘ₁: ${t}_{Per} = 2 * π / Δ ⁢ {ω}_{1} = 1 / Δ ⁢ {f}_{1}$

Wird die Übertragungsfunktion H_{SFN}(f) zu zwei verschiedenen Zeitschlitzen Δt_{B1} und Δt_{B2} betrachtet, so ändert sich gemäß Gleichung (4) die aus einer Trägerfrequenzverschiebung Δωᵢ des Senders Sᵢ zur Trägerfrequenz ω₀ des Bezugssenders S₀ resultierende Phasenverschiebung ΔΘᵢ in der Übertragungsfunktion H_{SFN}(f) über der Zeit t zwischen dem Zeitschlitz Δt_{B1} und dem Zeitschlitz Δt_{B2} und damit auch sein Verlauf über der Frequenz f. Analog ändert sich auch der Verlauf der zur Übertragungsfunktion H_{SFN}(f) korrespondierenden Summenimpulsantwort h_{SFN}(t) gemäß Gleichung (8).

Mit der Änderung des Verlaufs der Summenimpulsantwort h_{SFN}(t) bei rotierender Phasenverschiebung ΔΘᵢ(t) des Senders Sᵢ vom Zeitschlitz Δt_{B1} zum Zeitschlitz Δt_{B2} ändert sich auch der Verlauf der Impulsantwort h_{SFNi}(t) des Senders Sᵢ, deren Trägerfrequenz ωᵢ sich zur Trägerfrequenz ω₀ des Bezugssenders S₀ verschoben hat. Die Phasenwinkelverschiebung ΔΘᵢ(t) der zum Sender Sᵢ gehörigen Impulsantwort h_{SPNi}(t) vom Zeitpunkt t_{B1} des Zeitschlitzes Δt_{B1} zum Zeitpunkt t_{B2} des Zeitschlitzes Δt_{B2} ist folglich gemäß Gleichung (11) proportional zum Verlauf der Trägerfrequenzverschiebung Δωᵢ(t) des Senders Sᵢ zur Trägerfrequenz ω₀ des Bezugssenders S₀. $Δ ⁢ {Θ}_{i} \left({t}_{B ⁢ 2}\right) - Δ ⁢ {Θ}_{i} \left({t}_{B ⁢ 1}\right) = Δ ⁢ {ω}_{i} \left(t\right) * \left({t}_{B ⁢ 2}-{t}_{B ⁢ 1}\right)$

Aus Vereinfachungsgründen wird davon ausgegangen, daß sich die Trägerfrequenzverschiebung Δωᵢ(t) zwischen den beiden Beobachtungszeitpunkten t_{B1} und t_{B2} nicht ändert. Gleichung (11) geht unter dieser sinnvollen Voraussetzung über in Gleichung (12). $Δ ⁢ {Θ}_{i} \left({t}_{B ⁢ 2}\right) - Δ ⁢ {Θ}_{i} \left({t}_{B ⁢ 1}\right) = Δ ⁢ {ω}_{i} * \left({t}_{B ⁢ 2}-{t}_{B ⁢ 1}\right)$

Die erste Ausführungsform des erfindungsgemäßen Verfahrens zur Überwachung der Trägerfrequenzstabilität von Sendern in einem Gleichwellennetz ergibt sich folglich gemäß Fig. 4A aus den nachfolgenden dargestellten Verfahrensschritten:

In Verfahrensschritt S10 wird die Übertragungsfunktion H_{SFN}(f) des Übertragungskanals von den einzelnen Sendern S₀,...,Sᵢ,...,Sₙ des Gleichwellennetzes zur Empfangseinrichtung E ermittelt. Hierzu können der Verlauf der Übertragungsfunktion H_{SFN}(f) aus den Koeffizienten des in der Empfangseinrichtung E integrierten Entzerrers, die bei an den Übertragungskanal angepaßtem Entzerrer den Koeffizienten der Übertragungsfunktion H_{SFN}(f) entsprechen, ermittelt werden.

In Verfahrensschritt S20 werden aus der Übertragungsfunktion H_{SFN}(f) des Übertragungskanals mittels diskreter inverser Fourier-Transformation die Verläufe der zugehörigen komplexen Summenimpulsantworten h_{SFN1}(t) und h_{SFN2}(t) zu den beiden Zeitpunkten t_{B1} des Zeitschlitzes Δt_{B1} und t_{B2} des Zeitschlitzes Δt_{B2} berechnet. Hierbei handelt es sich um zeitdiskrete komplexe Summenimpulsantworten h_{SFN1}(t) und h_{SFN2}(t) zu einzelnen Abtastzeitpunkten t.

Aus den beiden zeitdiskreten Verläufen der komplexen Summenimpulsantworten h_{SFN1}(t) und h_{SFN2} (t) werden im Verfahrenschritt S30 die zu den im Gleichwellennetz beteiligten Sendern Sᵢ jeweils gehörigen Verläufe der komplexen Impulsantworten h_{SFNi}(t) und h_{SFN2i}(t) zu den Zeitpunkten t_{B1} und t_{B2} herausgefiltert.

Alternativ zur obig dargestellten Ermittlung der Übertragungsfunktion H_{SFN}(f) des Übertragungskanals aus den Koeffizienten des in der Empfangseinrichtung integrierten Entzerrers ist beim digitalen terrestrischen TV-Rundfunk eine Ermittlung der Übertragungsfunktion H_{SFN}(f) des Übertragungskanals aus den DVB-T-Symbolen der verstreuten Trägerpiloten möglich.

Diese zeitdiskreten Verläufe der Impulsantworten h_{SFNi}(t) und h_{SFN2i}(t) des jeweiligen Senders Sᵢ zu den Zeitpunkten t_{B1} und t_{B2} sind jeweils komplexe Zahlenfolgen. Aus diesen komplexen Verläufen der Impulsantworten h_{SFN1i}(t) und h_{SFN2i}(t) werden im Verfahrensschritt S40 die zugehörigen zeitdiskreten Phasenverläufe arg (h_{SFN1i}(t) und arg (h_{SFN2i}(t) des jeweiligen Senders Sᵢ zu den Zeitpunkten t_{B1} und t_{B2} ermittelt. Alternativ kann zu diesem Zeitpunkt auch noch keine Zuordnung der Impulsantwort zu den Sendern erfolgen und vorerst können nur Gesamt-Impulsantworten h_{SFN1}(t) und h_{SFN2}(t) verrechnet werden.

Durch Subtraktion der zeitdiskreten Phasenverläufe arg (h_{SFN1i}(t) und arg (h_{SFN2i}(t) der Impulsantworten h_{SFN1i}(t) und h_{SFN2i}(t) des jeweiligen Senders Sᵢ zu den Zeitpunkten t_{B1} und t_{B2} erhält man eine Phasenverschiebungsdifferenz ΔΔΘᵢ(t_{B2}-t_{B1}) der Phasenverschiebung des jeweiligen Senders Sᵢ zum Bezugssender S₀ zwischen den Zeitpunkten t_{B2} und t_{B1}, die über der Zeit konstant ist und der Differenz der Phasenverschiebung ΔΘᵢ(t_{B2}) zum Zeitpunkt t_{B2} und der Phasenverschiebung ΔΘᵢ(t_{B1}) zum Zeitpunkt t_{B1} des Senders Sᵢ zum Bezugssender S₀ entspricht. Diese wird im Verfahrensschritt S50 gemäß Gleichung (13) resultierend aus Gleichung (8) berechnet: $\begin{matrix}ΔΔ ⁢ {Θ}_{i} ⁢ \left({t}_{B ⁢ 2}-{t}_{B ⁢ 1}\right) = arg \left({{h}_{̲}}_{SFN ⁢ 2 ⁢ i}\left(t\right)\right) - arg \left({{h}_{̲}}_{SFN ⁢ 1 ⁢ i}\left(t\right)\right) \\ = Δ ⁢ {Θ}_{i} \left({t}_{B ⁢ 2}\right) - Δ ⁢ {Θ}_{i} \left({t}_{B ⁢ 1}\right)\end{matrix}$

Die Phasenverschiebungsdifferenz ΔΔΘᵢ(t_{B2}-t_{B1}) der Phasenverschiebung des Senders Sᵢ zum Bezugssender S₀ zwischen den Zeitpunkten t_{B1} und t_{B2} kann u.U. Werte kleiner -π annehmen, die außerhalb des zulässigen Wertebereiches liegen. Von daher wird im Verfahrensschritt S60 in Zeitbereichen, in denen die Phasenverschiebungsdifferenz ΔΔΘᵢ(t_{B2}-t_{B1}) der Phasenverschiebung des Senders Sᵢ zum Bezugssender S₀ zwischen den Zeitpunkten t_{B1} und t_{B2} Werte kleiner -π annimmt, die Phasenverschiebungsdifferenz ΔΔΘᵢ(t_{B2}-t_{B1}) der Phasenverschiebung gemäß Gleichung (14) um den Wert 2*π erhöht. $\begin{matrix}ΔΔ ⁢ {Θ}_{i} ⁢ \left({t}_{B ⁢ 2}-{t}_{B ⁢ 1}\right) = ΔΔ ⁢ {Θ}_{i} ⁢ \left({t}_{B ⁢ 2}-{t}_{B ⁢ 1}\right) + 2 * π \\ f ⁢ {u}^{¨} ⁢ r ΔΔ ⁢ {Θ}_{i} ⁢ \left({t}_{B ⁢ 2}-{t}_{B ⁢ 1}\right) < = - π\end{matrix}$

Nimmt die Phasenverschiebungsdifferenz ΔΔΘ(t_{B2}-t_{B1}) der Phasenverschiebung des Senders Sᵢ zum Bezugssender S₀ zwischen den Zeitpunkten t_{B1} und t_{B2} Werte größer +π an, die außerhalb des zulässigen Wertebereiches liegen, so wird die Phasenverschiebungsdifferenz ΔΔΘᵢ(t_{B2}-t_{B1}) der Phasenverschiebung in Verfahrensschritt S65 gemäß Gleichung (15) um den Wert 2*π reduziert. $\begin{matrix}ΔΔ ⁢ {Θ}_{i} ⁢ \left({t}_{B ⁢ 2}-{t}_{B ⁢ 1}\right) = & ΔΔ ⁢ {Θ}_{i} ⁢ \left({t}_{B ⁢ 2}-{t}_{B ⁢ 1}\right) - 2 * π \\ & f ⁢ {u}^{¨} ⁢ r ΔΔ ⁢ {Θ}_{i} ⁢ \left({t}_{B ⁢ 2}-{t}_{B ⁢ 1}\right) > π\end{matrix}$

Die in den Verfahrensschritten S60 und S65 durchgeführten Begrenzungen der Phasenverschiebungsdifferenz ΔΔΘᵢ(t_{B2}-t_{B1}) der Phasenverschiebung des Senders Sᵢ zum Bezugssender S₀ zwischen den Zeitpunkten t_{B1} und t_{B2} gemäß der Gleichungen (13) und (14) gewährleisten einen eindeutigen Phasenwert im Bereich von -π bis +π.

In Verfahrensschritt S70 wird gemäß Gleichung (16) der Verlauf der Trägerfrequenzverschiebung Δωᵢ, des Senders Sᵢ zur Trägerfrequenz ω₀ des Bezugssenders S₀ zwischen den Zeitpunkten t_{B1} und t_{B2} resultierend aus Gleichung (12) und (13) aus der Phasenverschiebungsdifferenz ΔΔΘᵢ(t_{B2}-t_{B1}) der Phasenverschiebung des Senders Sᵢ zum Bezugssender S₀ zwischen den Zeitpunkten t_{B1} und t_{B2} berechnet. $\begin{matrix}{Δω}_{i} & = \left[Δ⁢{Θ}_{i}\left({t}_{B ⁢ 2}\right)-Δ⁢{Θ}_{i}\left({t}_{B ⁢ 1}\right)\right] / \left({t}_{B ⁢ 2}-{t}_{B ⁢ 1}\right) \\ & = ΔΔ ⁢ {Θ}_{i} ⁢ \left({t}_{B ⁢ 2}-{t}_{B ⁢ 1}\right) / \left({t}_{B ⁢ 2}-{t}_{B ⁢ 1}\right)\end{matrix}$

Da sich über der Zeit t zur Phasenverschiebung ΔΘᵢ(t) des Empfangssignals eᵢ(t) des Senders Sᵢ aufgrund einer Trägerfrequenzverschiebung Δωᵢ des Senders Sᵢ zum Bezugssender S₀ zusätzliche Phasenänderungen, beispielsweise aufgrund von Phasenrauschen, überlagern können, wie dies in Fig. 5A dargestellt ist, ist eine entsprechende Bereinigung der Phasenverschiebungsdifferenz ΔΔΘᵢ(t_{B2}-t_{B1}) der Phasenverschiebung des Senders Sᵢ zum Bezugssender S₀ zwischen zwei Beobachtungszeitpunkten t_{B1} und t_{B2} von derartigen Phasenstörungen durchzuführen. Diese Bereinigung erfolgt in der zweiten Ausführungsform des erfindungsgemäßen Verfahrens zur Überwachung der Trägerfrequenzstabilität von Sendern in einem Gleichwellennetz gemäß Fig. 4B.

Im Unterschied zur ersten Ausführungsform in Fig. 4A werden in der zweiten Ausführungsform in Fig. 4B in Verfahrensschritt S50 die Phasenverschiebungsdifferenz ΔΔΘᵢ(Δt_{B}) der Phasenverschiebung des Senders Sᵢ zum Bezugssender S₀ innerhalb eines Zeitintervalls Δt_{B} nicht nur zwischen den Beobachtungszeitpunkten t_{B1} und t_{B2} ermittelt, sondern zu mehreren anderen Beobachtungszeitpunkten t_{Bj} und t_{B(j+1)}, die gemäß Gleichung (17) durch ein Zeitintervall Δt_{B} voneinander getrennt sind. $Δ ⁢ {t}_{B} = {t}_{B ⁢ \left(j+1\right)} - {t}_{Bj} f ⁢ {u}^{¨} ⁢ r j = 1 , 2 , 3 , ..$

Hierzu wird in Verfahrensschritt S20 der zeitdiskrete Verlauf der komplexen Summenimpulsantwort h_{SFNj}(t) und h_{SFN(j+1)}(t) jeweils zu den Beobachtungszeitpunkten tⱼ und tⱼ₊₁ ermittelt.

Analog wird in Verfahrenschritt S30 aus den zeitdiskreten Verläufen der komplexen Summenimpulsantworten h_{SFNj}(t) und h_{SFn(j+1)} (t) die zeitdiskreten Verläufe der komplexen Impulsantworten h_{SFNji}(t) und h_{SFN(j+1)i}(t) des jeweiligen Senders Sᵢ zu den Zeitpunkten tⱼ und tⱼ₊₁ ausgeblendet.

Schließlich werden in Verfahrensschritt S40 aus den zeitdiskreten Verläufen der komplexen Impulsantworten h_{SFNji}(t) und h_{SFN(j+1)i}(t) die Phasenverläufe arg(h_{SFNji}(t)) und arg h_{SFN(j+1)i}(t)) des Senders Sᵢ zu den Zeitpunkten tⱼ und tⱼ₊₁ ermittelt.

Die Subtraktion des Phasenverlaufs arg (h_{SFNji}(t)) vom Phasenverlauf arg(h_{SFN(j+1)i}(t)) in Verfahrensschritt S50 führt zur Phasenverschiebungsdifferenz ΔΔΘᵢ(t_{B(j+1)}-t_{Bj} der Phasenverschiebung des jeweiligen Senders Sᵢ zum Bezugssender S₀ zwischen den Zeitpunkten t_{B(j+1)} und t_{Bj}, die der Differenz der Phasenverschiebung ΔΘᵢ(t_{B(j+1)}) zum Zeitpunkt t_{B(j+1)} und der Phasenverschiebung ΔΘᵢ(t_{Bj}) zum Zeitpunkt t_{Bj} des Senders Sᵢ zum Bezugssender S₀ entspricht.

Die Begrenzung der Phasenverschiebungsdifferenz ΔΔΘᵢ(t_{B(j+1)}-t_{Bj}) der Phasenverschiebung des jeweiligen Senders Sᵢ zum Bezugssender S₀ zwischen den Zeitpunkten t_{B(j+1)} und t_{Bj} auf den zulässigen Wertebereich zwischen -π und +π erfolgt in den Verfahrensschritten S60 und S65.

Im Verfahrensschritt S70 wird aus der Phasenverschiebungsdifferenz ΔΔΘᵢ(t_{B(j+1)}-t_{Bj}) der Phasenverschiebung des jeweiligen Senders Sᵢ zum Bezugssender S₀ zwischen den Zeitpunkten t_{B(j+1)} und t_{B} die Trägerfrequenzverschiebung Δωᵢⱼ des Senders Sᵢ basierend auf der Phasenverschiebungsdifferenz ΔΔΘᵢ(t_{B(j+1)}-t_{Bj}) der Phasenverschiebung zu den Beobachtungszeitpunkten tⱼ und tⱼ₊₁ berechnet.

Die Trägerfrequenzverschiebung Δωᵢⱼ des Senders Sᵢ zum Bezugssender S₀ auf der Basis der Phasenverschiebungsdifferenz ΔΔΘᵢ(t_{B(i+1)}-t_{Bj}) der Phasenverschiebung zu den Beobachtungszeitpunkten tⱼ und tⱼ₊₁ wird zu unterschiedlichen Beobachtungszeitpunkten tⱼ und tⱼ₊₁ insgesamt jₘₐₓ-mal wiederholt ermittelt und berechnet.

Die insgesamt jₘₐₓ berechneten Trägerfrequenzverschiebungen Δωᵢⱼ des Senders Sᵢ zum Bezugssender S₀ werden anschließend im Verfahrensschritt S80 einer Mittelung zugeführt, um den Einfluß der obengenannten Phasenstörungen, beispielsweise aufgrund von Phasenrauschen, auf die Trägerfrequenzverschiebung Δωᵢ, zu beseitigen bzw. zu minimieren.

Die Mittelung kann auch in Form einer Pipeline-Struktur erfolgen, bei der der jeweils älteste Wert verworfen wird. Eine Speicher-sparende Variante ist eine rekursive Mittelung.

Ein beispielhafter Verlauf einer derart von Phasenstörungen bereinigten Trägerfrequenzverschiebung Δωᵢ, eines Senders Sᵢ zu einem Bezugssender S₀ ist in Fig. 5B dargestellt.

Eine Vorrichtung zur Überwachung der Trägerfrequenzstabilität von mehreren Sendern in einem Gleichwellennetz ist in Fig. 1 dargestellt.

Das Gleichwellennetz in Fig. 1 besteht beispielsweise aus den fünf Sendern S₁, S₂, S₃, S₄ und S₅. Die Sendesignale der Sender S₁ bis S₅ werden von einer Empfangseinrichtung E empfangen. Die Empfangseinrichtung E ist mit einer elektronischen Datenverarbeitungseinheit 1 verbunden. In einer Einheit 11 zur Ermittlung der Übertragungsfunktion des Übertragungskanals wird auf der Basis der von der Empfangseinrichtung E empfangenen Sendesignale der Sender S₁ bis S₅ die Übertragungsfunktion H_{SFN}(f) des Übertragungskanals von den Sendern S₁ bis S₅ zur Empfangseinrichtung E ermittelt. Hierbei bedient man sich der Koeffizienten des in der Empfangseinrichtung E integrierten Entzerrers, die bei einem an den Übertragungskanal abgeglichenen Entzerrer den Koeffizienten der Übertragungsfunktion des Übertragungskanals entsprechen.

Alternativ kann die Übertragungsfunktion H_{SFN}(f) des Übertragungskanals von den Sendern S₁ bis S₅ zur Empfangseinrichtung E aus den verstreuten Pilotenträgern eines DVB-T-Signals beim digitalen terrestrischen TV-Rundfunks unter Umgehung der Einheit 11 ermittelt werden.

In einer sich anschließenden Einheit 12 zur Durchführung der inversen Fourier-Transformation werden aus der Übertragungsfunktion H_{SFN}(f) des Übertragungskanals die zeitdiskreten Verläufe der komplexen Summenimpulsantworten h_{SFNj}(t) und h_{SFN(j+1)i}(t) zu den Beobachtungszeitpunkten t_{Bj} und t_{B(j+1)} berechnet.

In einer sich anschließenden Einheit 13 zur Ausblendung der Impulsantwort für jeden Sender aus der Summenimpulsantwort werden aus den zeitdiskreten Verläufen der komplexen Summenimpulsantworten h_{SFNj}(t) und h_{SFN(j+1)}(t) die zeitdiskreten Verläufe der komplexen Impulsantworten h_{SFNji}(t) und h_{SFN(j+1)i}(t) für jeden Sender Sᵢ des Gleichwellennetzes zu den Zeitpunkten t_{Bj} und t_{B(j+1)} ausgeblendet.

In einer sich anschließenden Einheit 14 zur Ermittlung des Phasenverlaufs der Impulsantwort werden aus den zeitdiskreten Verläufen der komplexen Impulsantworten h_{SFNji}(t) und h_{SFN(j+1)i}(t) die zeitdiskreten Phasenverläufe arg (h_{SFNji}(t)) und arg (h_{SFN(j+1)i}(t)) der Impulsantworten h_{SFNji}(t) und h_{SFN(i+1)i}(t) zu den Zeitpunkten t_{Bj} und t_{B(j+1)} berechnet.

In einer sich anschließenden Einheit 15 zur Berechnung der Differenz der Phasenverschiebungen und der Trägerfrequenzverschiebung jedes Senders zur Trägerfrequenz eines Bezugssenders werden aus den zeitdiskreten Phasenverläufen arg (h_{SFNji}(t)) und arg (h_{SFN(j+1)i}(t)) der Impulsantworten h_{SFNji}(t) und h_{SFN(j+1)i}(t) zu den Zeitpunkten tⱼ und tⱼ₊₁ die Phasenverschiebungsdifferenz ΔΔΘᵢ(t_{B(i+1)}-t_{Bj} der Phasenverschiebungen eines Senders Sᵢ zu einem Bezugssender S₀ zu den Beobachtungszeitpunkten t_{Bj} und t_{B(j+1)} berechnet, die der Differenz der Phasenverschiebung ΔΘᵢ(t_{Bj}) und ΔΘᵢ(t_{B(j+1)}) des Senders Sᵢ zum Bezugssender S₀ zu den Zeitpunkten t_{Bj} und t_{B(j+1)} entspricht, und darauf aufbauend die Trägefrequenzverschiebung Δωᵢⱼ für jeden Sender Sᵢ zu einem Bezugssender S₀ auf der Basis einer ermittelten Phasenverschiebungsdifferenz ΔΔΘᵢ(t_{B(j+1)}-t_{Bj}) der Phasenverschiebungen zu Beobachtungszeitpunkten t_{B3} und t_{B(j+1)} abgeleitet.

In einer Einheit 2 der tabellarischen und/oder grafischen Darstellung der Trägerfrequenzverschiebung Δωᵢ aller Sender Sᵢ, die an die elektronische Datenverarbeitungseinheit 1 angeschlossen ist, werden die Trägerfrequenzverschiebungen Δωᵢ, jedes Senders Sᵢ zu einem Bezugssender S₀ des Gleichwellennetzes entweder tabellarisch oder grafisch dargestellt.

Hinsichtlich der gleichzeitigen Darstellung der Amplitudenabweichung und der Trägerfrequenzabweichung eines Senders Sᵢ zu einem Bezugssender S₀ zu einem bestimmten Beobachtungszeitpunkt t_{Bi} in einer Grafik bietet sich einerseits eine dreidimensionale Darstellung mit der zeit t als erste Dimension, der Frequenzabweichng Δωᵢ des jeweiligen Senders Sᵢ zur Trägerfrequenz ω₀ des Bezugssenders S₀ als zweite Dimension und schließlich der Amplitudenabweichung ΔAᵢ des jeweiligen Senders Sᵢ zur Amplitude A₀ des Bezugssenders S₀ als dritte Dimension an. Wird der Bezugssender S0 normiert auf seine Amplitude A₀ zum Zeitpunkt t=0 in die dreidimensionale Grafik gesetzt, so wird entsprechend Fig. 6A jeder Sender Sᵢ entsprechend der jeweiligen Amplituden- und Trägerfrequenzabweichung ΔAᵢ und Δωᵢ durch einen Punkt in der Grafik repräsentiert. Andererseits wird bei einer zweidimensionalen Darstellung gemäß Fig. 6B die Zeit t in der Abszisse und die Amplitudenabweichung ΔAᵢ des jeweiligen Senders Sᵢ zur Amplitude A₀ des Bezugssenders S₀ auf der Ordinate aufgetragen, während die Trägerfrequenzabweichung Δωᵢ, des jeweiligen Senders Sᵢ zur Trägerfrequenz ω₀ des Bezugssenders S₀ durch einen zur Trägerfrequenzabweichnung Δωᵢ korrespondierendes Symbol des zum jeweiligen Sender Sᵢ gehörigen Punktes charakterisiert wird. Wiederum wird die Amplitude A₀ des Bezugssenders S₀ zum Zeitpunkt t=0 in die Grafik eingetragen.

Die Erfindung ist nicht auf die dargestellten und beschriebenen Ausführungsbeispiele beschränkt. Insbesondere sind alle beschriebenen Merkmale beliebig miteinander kombinierbar. Auch eignet sich das beschriebene Verfahren nicht nur für Signale des DAB- oder DVB-T-Standards, sondern für alle Standards, die SFN ermöglichen, insbesondere auch für Signale des amerikanischen ATSC-Standards.

## Patentansprüche

1. Verfahren zur Überwachung der Stabilität der Trägerfrequenz (ωᵢ) von identischen Sendesignalen (Sᵢ(t)) mehrerer Sender (S₁,..,Sᵢ,..,Sₙ) eines Gleichwellennetzes durch Auswerten der Phasenlage eines zu einem Sendesignal (sᵢ(t)) eines Senders (Sᵢ) gehörigen Empfangssignals (eᵢ(t)) in Bezug zu einem Empfangssignal (e₀(t)) eines Bezugssenders (S₀), die beide von einer im Sendegebiet des Gleichwellennetzes positionierten Empfangseinrichtung (E) empfangen werden,
**dadurch gekennzeichnet,**
**daß** eine Berechnung (S70) einer Trägerfrequenzverschiebung (Δωᵢ) einer Trägerfrequenz (ωᵢ) eines Senders (Sᵢ) bezüglich einer Referenz-Trägerfrequenz (ω₀) des Bezugssenders (S₀) aus einer durch die Trägerfrequenzverschiebung (Δωᵢ) dieses Senders hervorgerufenen Phasenverschiebungsdifferenz (ΔΔΘᵢ(t_{B2}-t_{B1})) zwischen einer Phasenverschiebung (ΔΘᵢ(t_{B2})) zu zumindest einem zweiten Beobachtungszeitpunkt (t_{B2}) und einer Phasenverschiebung (ΔΘᵢ(tB₁)) zu einem ersten Beobachtungszeitpunkt (t_{B1}) eines zum Sendesignal (Sᵢ(t)) gehörigen Empfangssignals (eᵢ(t)) dieses Senders (Sᵢ) in Bezug zu einem zum Sendesignal (S₀(t)) gehörigen Empfangssignal (e₀(t)) des Bezugssenders (S₀) erfolgt.

2. Verfahren zur Überwachung der Stabilität der Trägerfrequenz nach Anspruch 1,
**dadurch gekennzeichnet,**
**daß** der Berechnung (S70) der Trägerfrequenzverschiebung (Δωᵢ) der Trägerfrequenz (ωᵢ) des Senders (Sᵢ) zur Trägerfrequenz (ω₀) des Bezugssenders (S₀) aus der Phasenverschiebungsdifferenz (ΔΔΘᵢ(t_{B2}-t_{B1})) die folgenden Verfahrensschritte vorausgehen:
• Ermittlung (S10) einer Übertragungsfunktion (H_{SFN}(f)) des Übertragungskanals von den Sendern (S₁,..,Sᵢ,..,Sₙ) zur Empfangseinrichtung (E),
• Berechnung (S20) eines Verlaufs einer komplexen zeitdiskreten Summenimpulsantwort (h_{SFN1}(t)) zum ersten Beobachtungszeitpunkt (t_{B1}) und eines Verlaufs einer komplexen zeitdiskreten Summenimpulsantwort (h_{SFN2}(t)) zum zweiten Beobachtungszeitpunkt (t_{B2}) des Übertragungskanals jeweils aus der Übertragungsfunktion (H_{SFN}(f)) des Übertragungskanals,
• Herausfiltern (S30) eines Verlaufs einer komplexen Impulsantwort (h_{sFN1i}(t)) zum ersten Beobachtungszeitpunkt (t_{B1}) und eines Verlaufs einer komplexen Impulsantwort (h_{SFN2i}(t)) zum zweiten Beobachtungszeitpunkt (t_{B2}) für jeden Sender (Sᵢ) des Gleichwellennetzes jeweils aus dem Verlauf der komplexen Summenimpulsantwort (h_{SFN1}(t)) zum ersten Beobachtungszeitpunkt (t_{B1}) und aus dem Verlauf der komplexen Summenimpulsantwort (h_{SFN2}(t)) zum zweiten Beobachtungszeitpunkt (t_{B2}),
• Ermittlung (S40) eines Phasenverlaufs (arg(h_{SFN1i}(t))) der komplexen Impulsantwort (h_{SFNii}(t)) zum ersten Beobachtungszeitpunkt (t_{B1}) und eines Phasenverlaufs (arg (h_{SFN2i}(t) der komplexen Impulsantwort (h_{SFN2}(t)) zum zweiten Beobachtungszeitpunkt (t_{B2}) für jeden Sender (Sᵢ) des Gleichwellennetzes,
• Berechnung (S50) der Phasenverschiebungsdifferenz (ΔΔΘᵢ(t_{B2}-t_{B1})) zwischen einer Phasenverschiebung (ΔΘᵢ(t_{B2})) zum zweiten Beobachtungszeitpunkt (t_{B2}) und einer Phasenverschiebung (ΔΘᵢ(t_{B1})) zum ersten Beobachtungszeitpunkt (t_{B1}) durch Subtraktion eines Phasenverlaufs (arg(h_{SFN1i}(t))) der komplexen Impulsantwort (h_{SFN1i}(t)) zum ersten Beobachtungszeitpunkt (t_{B1}) von einem Phasenverlauf (arg (h_{SFN2i}(t))) der komplexen Impulsantwort (h_{SFN2i}(t)) zum zweiten Beobachtungszeitpunkt (t_{B2}) des jeweiligen Senders (Sᵢ).

3. Verfahren zur Überwachung der Stabilität der Trägerfrequenz nach Anspruch 2,
**gekennzeichnet durch**
• Erhöhen (S60) der Phasenverschiebungsdifferenz (ΔΔΘᵢ(t_{B2}-t_{B1}) um den Faktor 2*π im Falle eines Absinkens der Phasenverschiebungsdifferenz (ΔΔΘᵢ(t_{B2}-t_{B1})) auf oder unter den Wert -π und
• Reduzieren (S65) der Phasenverschiebungsdifferenz (ΔΔΘᵢ(t_{B2}-t_{B}i)) um den Faktor -2*n im Falle einer Erhöhung der Phasenverschiebungsdifferenz (ΔΔΘᵢ(t_{B2}-t_{B1})) über den Wert π.

4. Verfahren zur Überwachung der Stabilität der Trägerfrequenz nach Anspruch 2 oder 3,
**dadurch gekennzeichnet,**
**daß** beim digitalen terrestrischen TV-Rundfunk die Übertragungsfunktion des Übertragungskanals von den Sendern (S₁,..,Sᵢ,.., Sₙ) zur Empfangseinrichtung (E) aus den DVB-T-Symbolen von verstreuten Pilotträgern der nach dem orthogonal-frequency-division-multiplexing-(OFDM)-Verfahren modulierten Empfangssignale (eᵢ(t)) der Sender (S₁,..,Sᵢ,..,Sₙ) ermittelt wird.

5. Verfahren zur Überwachung der Stabilität der Trägerfrequenz nach Anspruch 2,
**dadurch gekennzeichnet,**
**daß** sich die Berechnung (S20) eines Verlaufs einer komplexen zeitdiskreten Summenimpulsantwort h_{SFN1/2}(t) zum diskreten ersten Beobachtungszeitpunkt t_{B1} des Übertragungskanals aus der Übertragungsfunktion H_{SFN}(f) des Übertragungskanals mit Hilfe der Fourier-Transformation entsprechend der Formel ${h}_{SFN ⁢ 1 / 2} \left(t\right) = {\sum }_{k = 0}^{{N}_{F} - 1} {H}_{SFN} \left(k\right) * {e}^{j ⁢ 2 ⁢ πkt / {N}_{F}}$
ergibt,
wobei
H_{SFN}(f) die Übertragungsfunktion bzw. der Frequenzgang des Übertragungskanals,
N_{F} die Anzahl der Abtastwerte für die diskrete Fourier-Transformation,
k die diskreten Frequenzwerte,
t die Abtastzeitpunkte der zeitdiskreten Summenimpulsantwort des Übertragungskanals und
1/2 der Index für den Beobachtungszeitpunkt t_{B1} bzw. t_{B2}
bedeuten.

6. Verfahren zur Überwachung der Stabilität der Trägerfrequenz nach Anspruch 5,
**dadurch gekennzeichnet,**
**daß** sich die Berechnung (S50) der Phasenverschiebungsdifferenz ΔΔΘᵢ(t_{B2}-t_{B1}) für jeden Sender Sᵢ des Gleichwellennetzes entsprechend der Formel $ΔΔ ⁢ {Θ}_{i} ⁢ \left({t}_{B ⁢ 2}-{t}_{B ⁢ 1}\right) = arg \left({{h}_{̲}}_{SFN ⁢ 2 ⁢ i}\left(t\right)\right) - arg \left({{h}_{̲}}_{SFN ⁢ 1 ⁢ i}\left(t\right)\right)$
ergibt,
wobei
i der Index für den Sender Sᵢ,
arg (h_{SFN2i}(t)) der Phasenverlauf der komplexen Impulsantwort h_{SFN2i}(t) zum Beobachtungszeitpunkt t_{B2} des Senders Sᵢ und
arg (h_{SFN1i}(t)) der Phasenverlauf der komplexen Impulsantwort h_{SFN1i}(t) zum Beobachtungszeitpunkt t_{B1} des Senders Si
bedeuten.

7. Verfahren zur Überwachung der Stabilität der Trägerfrequenz nach Anspruch 6,
**dadurch gekennzeichnet,**
**daß** sich die Berechnung (S70) der Trägerfrequenzverschiebung Δωᵢ des Senders Sᵢ zur Trägerfrequenz ω₀ des Bezugssenders des Gleichwellennetzes entsprechend der Formel $Δ ⁢ {ω}_{i} = ΔΔ ⁢ {Θ}_{i} ⁢ \left({t}_{B ⁢ 2}-{t}_{B ⁢ 1}\right) / \left({t}_{B ⁢ 2}-{t}_{B ⁢ 1}\right)$
ergibt,
wobei
i der Index für den Sender Sᵢ,
ΔΔΘᵢ(t_{B2}-t_{B1}) die Phasenlagendifferenz ΔΔΘᵢ(t_{B2}-t_{B1}) für den Sender Sᵢ des Gleichwellennetzes und
t_{B1}, t_{B2} die Beobachtungszeitpunkte
bedeuten.

8. Verfahren zur Überwachung der Stabilität der Trägerfrequenz nach Anspruch 7,
**dadurch gekennzeichnet,**
**daß** zur eindeutigen Identifizierung der dauerhaften Trägerfrequenzverschiebung Δωᵢ des Senders Si im Gleichwellennetz zu der Trägerfrequenz ω₀ des Bezugssenders S₀ zu mehreren Beobachtungszeitpunkten t_{Bj} die Verfahrensschritte
• Berechnung (S20) des Verlaufs der komplexen zeitdiskreten Summenimpulsantwort h_{SFNj}(t) und h_{SFN(j+1)}(t) zu den Beobachtung zeitpunkten t_{Bj} und t_{B(j+1)},
• Herausfiltern (S30) des Verlaufs der komplexen Impulsantwort h_{SFNji}(t) und h_{SFN(j+1)i}(t) zu den Beobachtungszeitpunkten t_{Bj} und t_{B(j+1)} für jeden Sender Sᵢ des Gleichwellennetzes,
• Ermittlung (S40) der Phasenverläufe arg(h_{SFNji}(t)) und arg(h_{SFN(j+1)i}))der komplexen Impulsantworten h_{SFNji}(t) und h_{SFN(j+1)i}(t) zu den Beobachtungszeitpunkten t_{Bj} und t_{B(j+1)},
• Berechnung (S50) des Phasenverschiebungsdifferenz ΔΔΘᵢ(t_{B(j+1)}-t_{Bj}) zwischen der Phasenverschiebung ΔΘᵢ(t_{B(j+1)}) zum Beobachtungszeitpunkt t_{B(j+1)} und der Phasenverschiebung ΔΘᵢ₍t_{Bj}) zum Beobachtungszeitpunkt t_{Bj} für jeden Sender Sᵢ des Gleichwellennetzes,
• Erhöhung (S60) der Phasenverschiebungsdifferenz ΔΔΘᵢ(t_{B(j+1)}-t_{Bj}) um den Faktor 2*π im Falle eines Absinkens der Phasenverschiebungsdifferenz ΔΔΘᵢ(t_{B(j+1})-t_{Bj}) auf oder unter den Wert -π,
• Reduzierung (S65) der Phasenverschiebungsdifferenz ΔΔΘᵢ(t_{B(j+1)}-t_{Bj}) um den Faktor -2*π im Falle einer Erhöhung der Phasenverschiebungsdifferenz ΔΔΘᵢ(t_{B(j+1)}-t_{Bj}) über den Wert π und
• Berechnung (S70) der Trägerfrequenzverschiebung Δωᵢⱼ des Senders Sᵢ zur Trägerfrequenz ω₀ des Bezugssenders des Gleichwellennetzes zu mehreren Beobachtungszeitpunkten t_{Bj},
wiederholt durchgeführt werden und anschließend eine Mittelung (S80) aller im Verfahrensschritt (S70) jeweils berechneten Trägerfrequenzverschiebungen Δωᵢⱼ jedes Senders Sᵢ zur Trägerfrequenz ω₀ des Bezugssenders S₀ des Gleichwellennetzes zu den Beobachtungszeitpunkten t_{Bj} erfolgt.

9. Verfahren zur Überwachung der Stabilität der Trägerfrequenz nach Anspruch 8,
**dadurch gekennzeichnet,**
**daß** die Mittelung (S80) aller im Verfahrensschritt (S70) berechneten Trägerfrequenzverschiebungen Δωᵢⱼ jedes Senders Sᵢ zur Trägerfrequenz ω₀ eines Bezugssenders S₀ des Gleichwellennetzes mit Hilfe eines rekursiven Verfahrens erfolgt.

10. Vorrichtung zur Überwachung der Stabilität der Trägerfrequenz (ωᵢ) von identischen Sendesignalen sᵢ(t) mehrerer Sender (S₁,···,Sᵢ,···,Sₙ) eines Gleichwellennetzes mit:
• einer Empfangseinrichtung (E),
• einer Einheit (11) zur Ermittlung einer Übertragungsfunktion (H_{SFN}(f)) eines Übertragungskanals von mehreren Sendern (S1,..,Si,..,Sn) des Gleichwellennetzes zu der innerhalb des Sendegebietes des Gleichwellennetzes befindlichen Empfangseinrichtung (E) aus den Koeffizienten eines in der Empfangseinrichtung (E) integrierten und an den Übertragungskanal angepaßten Entzerrers,
• einer Einheit (12) zur Durchführung einer inversen Fourier-Transformation an der Übertragungsfunktion (H_{SFN}(t)) zur Ermittlung einer Summenimpulsantwort (h_{SFN}(t)),
• einer Einheit (13) zur Herausfilterung einer Impulsantwort (h_{SFNi}(t)) für jeden Sender (Sᵢ) aus der Summenimpulsantwort (h_{SFN}(t)), wobei die Summenimpulsantwort (h_{SFN}(t)) gemäß der Gleichung h_{SFN}(t) = ${\sum }_{i = 0}^{n} {h}_{SFNi} \left(t\right) = δ \left(t\right) + {\sum }_{i = 0}^{n} {v}_{i} * {e}^{j ⁢ Δ ⁢ {Θ}_{i}} * δ ⁢ \left(t-{τ}_{i}\right)$ gebildet wird, wobei
ν*ᵢ* die Amplitude des zum Sender Sᵢ gehörigen Empfangsignals eᵢ(t),
ΔΘ*ᵢ* die Phasenverschiebung zwischen dem zum Sender Sᵢ gehörigen Empfangsignals eᵢ(t) und dem zum Bezugssender Sₒ gehörigen Empfangsignals eₒ(t) und
τ*ᵢ* die Laufzeitdifferenz zwischen Sender Sᵢ und Bezugssender Sₒ ist,
• einer Einheit (14) zur Ermittlung des Phasenverlaufs (arg (h_{SFNi}(t))) der Impulsantwort (h_{SFNi}(t)) für jeden Sender (Sᵢ),
• einer Einheit (15) zur Berechnung der Phasenverschiebungsdifferenz (ΔΔΘᵢ(t_{B(j+1)}-t_{Bj})) der Phasenverschiebung (ΔΘᵢ) eines Senders (Sᵢ) zu einem Bezugssender (S₀) zu zumindest zwei verschiedenen Zeitpunkten ((t_{Bj}, t_{B(j+1)})) und der Trägerfrequenzverschiebung (Δωᵢ) jedes Senders (Sᵢ) zur Trägerfrequenz (ω₀) des Bezugssenders (S₀) und
• einer Einheit (2) zur Darstellung der berechneten Trägerfrequenzverschiebung (Δωᵢ) jedes Senders (Sᵢ) zur Trägerfrequenz (ω₀) des Bezugssenders (S₀) des Gleichwellennetzes.

11. Vorrichtung zur Überwachung der Stabilität der Trägerfrequenz (ωᵢ) von identischen Sendesignalen sᵢ(t) mehrerer Sender (S₁,..,Sᵢ,..,Sₙ) eines Gleichwellennetzes mit:
• einer Empfangseinrichtung, (E),
• einer Einheit (16) zur Ermittlung einer Übertragungsfunktion (H_{SFN}(f)) aus Pilotträgern der Empfangssignale (eᵢ(t)),
• einer Einheit (12) zur Durchführung einer inversen Fourier-Transformation an der Übertragungsfunktion (H_{SFN}(f)) zur Ermittlung einer Summenimpulsantwort (h_{SFN}(t)),
• einer Einheit (13) zur Herausfilterung einer Impulsantwort (h_{SFNi}(t)) für jeden Sender (Sᵢ) aus der Summenimpulsantwort (h_{SFN}(t)), wobei die Summenimpulsantwort (h_{SFN}(t)) gemäß der Gleichung h_{SFN}(t) = ${\sum }_{i = 0}^{n} {h}_{SFNi} \left(t\right) = δ \left(t\right) + {\sum }_{i ⁢ 0}^{n} {v}_{i} * {e}^{j ⁢ Δ ⁢ {Θ}_{i}} * δ ⁢ \left(t-{τ}_{i}\right)$ gebildet wird, wobei
ν*ᵢ* die Amplitude des zum Sender Sᵢ gehörigen Empfangsignals eᵢ(t),
ΔΘ*ᵢ* die Phasenverschiebung zwischen dem zum Sender Sᵢ gehörigen Empfangsignals eᵢ(t) und dem zum Bezugssender Sₒ gehörigen Empfangsignals eₒ(t) und
τ*ᵢ* die Laufzeitdifferenz zwischen Sender Sᵢ und Bezugssender Sₒ ist.
• einer Einheit (14) zur Ermittlung des Phasenverlaufs (arg (h_{SFNi}(t))) der Impulsantwort (h_{SFNi}(t)) für jeden Sender (Sᵢ),
• einer Einheit (15) zur Berechnung der Phasenverschiebungsdifferenz (ΔΔΘᵢ(t_{B(j+1)}-t_{Bj})) der Phasenverschiebung (ΔΘᵢ) eines Senders (Sᵢ) zu einem Bezugssender (S₀) zu zumindest zwei verschiedenen Zeitpunkten ((t_{Bj}, t_{B(j+1)})) und der Trägerfrequenzverschiebung (Δωᵢ) jedes Senders (Sᵢ) zur Trägerfrequenz (ω₀) des Bezugssenders (S₀) und
• einer Einheit (2) zur Darstellung der berechneten Trägerfrequenzverschiebung (Δωᵢ) jedes Senders (Sᵢ) zur Trägerfrequenz (ω₀) des Bezugssenders (S₀) des Gleichwellennetzes.

12. Vorrichtung zur Überwachung der Stabilität der Trägerfrequenz nach Anspruch 10 oder 11,
**dadurch gekennzeichnet,**
**daß** die Einheit (2) zur Darstellung der berechneten Trägerfrequenzverschiebung (Δωᵢ) jedes Senders (Sᵢ) zur Trägerfrequenz (ω₀) des Bezugssenders (S₀) eine tabellarische und/oder grafische Darstellungseinrichtung aufweist.

## Claims

1. A method for monitoring the stability of the carrier frequency (ωᵢ) of identical transmitted signals (sᵢ(t)) of several transmitters (S₁,...,Sᵢ,...,Sₙ) of a single-frequency network by evaluating the phase position of a received signal (eᵢ(t)) associated with a transmitted signal (sᵢ(t)) of a transmitter (sᵢ) with reference to a received signal (e₀(t)) of a reference transmitter (s₀), both of which are received by a receiver device (E) positioned within the transmission range of the single-frequency network,
**characterised in that**
a calculation (S70) of a carrier-frequency displacement (Δωᵢ) of a carrier frequency (ωᵢ) of a transmitter (Sᵢ) relative to a reference carrier frequency (ω₀) of the reference transmitter (S₀) is implemented from a phase-displacement difference (ΔΔΘᵢ(t_{B2}-t_{B1})) caused by the carrier-frequency displacement (Δωᵢ) of this transmitter between a phase displacement (ΔΘᵢ(t_{B2})) at least at one second observation time (t_{B2}) and a phase displacement (ΔΘᵢ(t_{B1})) at a first observation time (t_{B1}) of a received signal (eᵢ(t)) of this transmitter (Sᵢ) associated with the transmitted signal (sᵢ(t)) relative to a received signal (e₀(t)) of the reference transmitter (S₀) associated with the transmitted signal (s₀(t)).

2. The method for monitoring the stability of the carrier frequency according to claim 1, **characterised in that**
the calculation (S70) of the carrier-frequency displacement (Δωᵢ) of the carrier frequency (ωᵢ) of the transmitter (Sᵢ) relative to the carrier frequency (ω₀) of the reference transmitter (S₀) from the phase-displacement difference (ΔΔΘᵢ(t_{B2}-t_{B1})) is preceded by the procedural stages listed below:
- determination (S10) of a transmission function (H_{SFN}(f)) of the transmission channel from the transmitters (S₁,...,Sᵢ,...,Sₙ) to the receiver device (E),
- calculation (S20) of a characteristic of a complex, time-discrete, summated impulse response (h_{SFN1}(t)) at the first observation time (t_{B1}) and a characteristic of a complex, time-discrete, summated impulse response (h_{SFN2}(t)) at the second observation time (t_{B2}) of the transmission channel respectively from the transmission function (H_{SFN}(f)) of the transmission channel,
- filtering out (S30) of a characteristic of a complex impulse response (h_{SFN1i}(t)) at the first observation time (t_{B1}) and of a characteristic of a complex impulse response (h_{SFN2i}(t)) at the second observation time (t_{B2}) for every transmitter (Sᵢ) of the single-frequency network respectively from the characteristic of the complex, summated impulse response (h_{SFN1}(t)) at the first observation time (t_{B1}) and from the characteristic of the complex, summated impulse response (h_{SFN2}(t)) at the second observation time (t_{B2}),
- determination (S40) of a phase characteristic (arg(h_{SFN1i}(t))) of the complex impulse response (h_{SFN1i}(t)) at the first observation time (t_{B1}) and of a phase characteristic (arg (h_{SFN2i}(t)) of the complex impulse response (h_{SFN2}(t)) at the second observation time (t_{B2}) for every transmitter (Sᵢ) of the single-frequency network,
- calculation (S50) of the phase-displacement difference (ΔΔΘᵢ(t_{B2}-t_{B1})) between a phase displacement (ΔΘᵢ(t_{B2})) at the second observation time (t_{B2}) and a phase displacement (ΔΘᵢ(t_{B1})) at the first observation time (t_{B1}) by subtraction of a phase characteristic (arg(h_{SFN1i}(t))) of the complex impulse response (arg(h_{SFN1i}(t)) at the first observation time (t_{B1}) from a phase characteristic (arg(h_{SFN2i}(t))) of the complex impulse response (h_{SFN1i}(t)) at the second observation time (t_{B2}) of the respective transmitter (Sᵢ).

3. The method for monitoring the stability of the carrier frequency according to claim 2, **characterised by**
- increasing (S60) the phase-displacement difference (ΔΔΘᵢ(t_{B2}-t_{B1})) by the factor 2*π in the case of a decrease in the phase-displacement difference (ΔΔΘᵢ(t_{B2}-t_{B1})) to the value -n or below and
- reducing (S65) the phase-displacement difference (ΔΔΘᵢ(t_{B2}-t_{B1})) by the factor -2*π in the case of an increase in the phase-displacement difference (ΔΔΘᵢ(t_{B2}-t_{B1})) above the value π.

4. The method for monitoring the stability of the carrier frequency according to claim 2 or 3,
**characterised in that**,
in the case of digital terrestrial TV, the transmission function of the transmission channel from the transmitters (S₁,...,Sᵢ,...,Sₙ) to the receiver device (E) is determined from the DVB-T symbols of scattered pilot carriers of received signals (eᵢ(t)) of the transmitters (S₁,...,Sᵢ,...,Sₙ) modulated according to the orthogonal-frequency-division-multiplexing (OFDM) method.

5. The method for monitoring the stability of the carrier frequency according to claim 2,
**characterised in that**
the calculation (S20) of a characteristic of a complex, time-discrete, summated impulse response h_{SFN1/2}(t) at the discrete first observation time t_{B1} of the transmission channel is derived from the transmission function H_{SFN}(f) of the transmission channel using the Fourier transform according to the formula: ${h}_{SFN ⁢ 1 / 2} \left(t\right) = {\sum }_{k = 0}^{{N}_{F} - 1} {H}_{SFN} \left(k\right) * {e}^{j ⁢ 2 ⁢ π ⁢ kt / {N}_{F}}$
wherein
H_{SFN}(f) denotes the transmission function or respectively the frequency response of the transmission channel,
N_{F} denotes the number of sampling values for the discrete Fourier transform,
k denotes the discrete frequency values,
t denotes the sampling times of the time-discrete, summated impulse response of the transmission channel and
1/2 denotes the index for the observation time t_{B1} or respectively t_{B2}.

6. The method for monitoring the stability of the carrier frequency according to claim 5,
**characterised in that**
the calculation (S50) of the phase-displacement difference (ΔΔΘᵢ(t_{B2}-t_{B1})) for each transmitter Sᵢ of the single-frequency network is derived according to the formula: $ΔΔ ⁢ {Θ}_{i} ⁢ \left({t}_{B ⁢ 2}-{t}_{B ⁢ 1}\right) = ( arg \left({{h}_{̲}}_{SFN ⁢ 2 ⁢ i}\left(t\right)\right) - ( arg \left({{h}_{̲}}_{SFN ⁢ 1 ⁢ i}\left(t\right)\right)$
wherein
i denotes the index for the transmitter Sᵢ
arg (h_{SFN2i}(t) denotes the phase characteristic of the complex impulse response h_{SFN2i}(t) at the observation time t_{B2} of the transmitter Sᵢ and
arg(h_{SFN1i}(t) denotes the phase characteristic of the complex impulse response h_{SFN1i}(t) at the observation time t_{B1} of the transmitter Sᵢ.

7. The method for monitoring the stability of the carrier frequency according to claim 6,
**characterised in that**
the calculation (S70) of the carrier-frequency displacement Δωᵢ of the transmitter Sᵢ relative to the carrier frequency ω₀ of the reference transmitter of the single-frequency network is derived according to the formula: $Δ ⁢ {ω}_{i} = ΔΔ ⁢ {Θ}_{i} ⁢ \left({t}_{B ⁢ 2}-{t}_{B ⁢ 1}\right) / \left({t}_{B ⁢ 2}-{t}_{B ⁢ 1}\right)$
wherein
i denotes the index for the transmitter Sᵢ,
ΔΔΘᵢ(t_{B2}-t_{B1}) denotes the phase position difference ΔΔΘᵢ(t_{B2}-t_{B1}) for the transmitter Sᵢ of the single-frequency network and
t_{B1}, t_{B2} denote the observation times.

8. The method for monitoring the stability of the carrier frequency according to claim 7,
**characterised in that**
to allow an unambiguous identification of the permanent carrier-frequency displacement Δωᵢ of the transmitter Sᵢ in the single-frequency network relative to the carrier frequency ω₀ of the reference transmitter S₀ at several observation times t_{Bj}, the following procedural stages are implemented repeatedly:
- calculation (S20) of the characteristic of the complex, time-discrete, summated impulse response h_{SFNj}(t) and (h_{SFN(j+1)} (t) at the observation times t_{Bj} and t_{B(j+1)},
- filtering out (S30) of the characteristic of the complex impulse response h_{SFNji}(t) and h_{SFN(j+1)i}(t) at the observation times t_{Bj} and t_{B(j+1)} for every transmitter Sᵢ of the single-frequency network,
- determination (S40) of the phase characteristics arg(h_{SFNji}(t) and arg(h_{SFN(j+1)i}(t)) of the complex impulse responses h_{SFNji}(t) and h_{SFN(j+1)i}(t)) at the observation times t_{Bj} and t_{B(j+1)},
- calculation (S50) of the phase-displacement difference (ΔΔΘᵢ(t_{B(j+1)}-t_{Bj})) between the phase displacement ΔΘᵢ(t_{B(j+1)}) at the observation time t_{B(j+1)} and the phase displacement ΔΘᵢ(t_{Bj}) at the observation time t_{Bj} for every transmitter Sᵢ of the single-frequency network,
- increasing (S60) the phase-displacement difference ΔΔΘᵢ(t_{B(j+1)}-t_{Bj}) by the factor 2*π in the case of a decrease in the phase-displacement difference (ΔΔΘᵢ(t_{B(j+1)}-t_{Bj})) to the value -π or below,
- reducing (S65) the phase-displacement difference (ΔΔΘᵢ(t_{B(j+1)}-t_{Bj})) by the factor -2*π in the case of an increase in the phase-displacement difference ΔΔΘᵢ(t_{B(j+1)}-t_{Bj}) above the value π and
- calculation (S70) of the carrier-frequency displacement Δωᵢⱼ of the transmitter Sᵢ relative to the carrier frequency ω₀ of the reference transmitter of the single-frequency network at several observation times t_{Bj};
and that following this, an averaging (S80) of all carrier-frequency displacements Δωᵢⱼ of every transmitter Sᵢ relative to the carrier frequency ω₀ of the reference transmitter S₀ of the single-frequency network calculated respectively in procedural stage (S70), is implemented at the observation times t_{Bj}.

9. The method for monitoring the stability of the carrier frequency according to claim 8,
**characterised in that**
the averaging (S80) of all carrier-frequency displacements Δωᵢⱼ of every transmitter Sᵢ relative to the carrier frequency ω₀ of a reference transmitter S₀ of the single-frequency network calculated in procedural stage (S70), is implemented using a recursive method.

10. A device for monitoring the stability of the carrier frequency (ωᵢ) of identical transmitted signals sᵢ(t) of several transmitters (S₁,...,Sᵢ,...,Sₙ) of a single-frequency network comprising:
- a receiver device (E),
- a unit (11) for determining a transmission function H_{SFN}(f) of a transmission channel of several transmitters (S₁,...,Sᵢ,...,Sₙ) of the single-frequency network to the receiver device (E) disposed within the transmission range of the single-frequency network from the coefficients of an equaliser integrated in the receiver device (E) and matched to the transmission channel,
- a unit (12) for implementing an inverse Fourier transform on the transmission function (H_{SFN}(t)) in order to determine a summated impulse response (h_{SFN}(t)),
- a unit (13) for filtering out an impulse response (h_{SFNi}(t)) for every transmitter (Sᵢ) from the summated impulse response (h_{SFN}(t)), wherein the summated impulse response (h_{SFN}(t)) is obtained according to the equation: ${{h}_{̲}}_{SFN} \left(t\right) = {\sum }_{i = 0}^{n} {h}_{{SFN}_{i}} \left(t\right) = δ \left(t\right) + {\sum }_{i = 1}^{n} {v}_{i} * {e}^{j ⁢ Δ ⁢ {Θ}_{i}} * δ ⁢ \left(t-{τ}_{i}\right) ,$
wherein
ν*ᵢ* denotes the amplitude of the received signal eᵢ(t) associated with the transmitter Sᵢ
ΔΘ*ᵢ* denotes the phase displacement between the received signal eᵢ(t) associated with the transmitter Sᵢ and the received signal e₀(t) associated with the reference transmitter S₀, and
τ*ᵢ* denotes the delay time difference between the transmitter Sᵢ and the reference transmitter S₀,
- a unit (14) for determining the phase characteristic (arg(h_{SFNi}(t))) of the impulse response (h_{SFNi}(t)) for every transmitter (Sᵢ),
- a unit (15) for calculating the phase-displacement difference (ΔΔΘᵢ(t_{B(j+1)}-t_{Bj})) of the phase displacement (ΔΘᵢ) of a transmitter (Sᵢ) relative to a reference transmitter (S₀) at least at two different times ((t_{B1},-t_{Bj+1})) and the carrier-frequency displacement (Δωᵢ) of every transmitter (Sᵢ) relative to the carrier frequency (ω₀) of the reference transmitter (S₀) and
- a unit (2) for presenting the calculated carrier-frequency displacement (Δωᵢ) of every transmitter (Sᵢ) relative to the carrier frequency (ω₀) of the reference transmitter (S₀) of the single-frequency network.

11. The device for monitoring the stability of the carrier frequency (ωᵢ) of identical transmitted signals sᵢ(t) of several transmitters (Sᵢ,...,Sᵢ,...,Sₙ) of a single-frequency network comprising:
- a receiver device (E),
- a unit (16) for determining a transmission function (H_{SFN}(f)) from pilot carriers of the received signal (eᵢ(t)),
- a unit (12) for implementing an inverse Fourier transform on the transmission function (H_{SFN}(f)) in order to determine a summated impulse response (h_{SFN}(t)),
- a unit (13) for filtering out a impulse response (h_{SFNi}(t)) for every transmitter (Sᵢ) from the summated impulse response (h_{SFN}(t)), wherein the summated impulse response (h_{SFN}(t)) is obtained according to the equation: ${{h}_{̲}}_{SFN} \left(t\right) = {\sum }_{i = 0}^{n} {h}_{{SFN}_{i}} \left(t\right) = δ \left(t\right) + {\sum }_{i = 0}^{n} {v}_{i} * {e}^{j ⁢ Δ ⁢ {Θ}_{i}} * δ ⁢ \left(t-{τ}_{i}\right) ,$
wherein
ν*ᵢ* denotes the amplitude of the received signal eᵢ(t) associated with the transmitter Sᵢ
ΔΘ*ᵢ* denotes the phase displacement between the received signal eᵢ(t) associated with the transmitter Sᵢ and the received signal e₀(t) associated with the reference transmitter S₀, and
τ*ᵢ* denotes the delay time difference between the transmitter Sᵢ and the reference transmitter S₀,
- a unit (14) for determining the phase characteristic (arg(h_{SFNi}(t)) of the impulse response (h_{SFNi}(t)) for every transmitter (Sᵢ),
- a unit (15) for calculating the phase-displacement difference (ΔΔΘᵢ(t_{B(j+1)}-t_{Bj})) of the phase displacement ΔΘᵢ of a transmitter (Sᵢ) relative to a reference transmitter (S₀) at least at two different times (t_{Bj}-t_{B(j+1)}) and the carrier-frequency displacement (Δωᵢ) of every transmitter relative to the carrier frequency (ω₀) of the reference transmitter (S₀) and
- a unit (2) for presenting the calculated carrier-frequency displacement (Δωᵢ) of every transmitter (Sᵢ) relative to the carrier frequency (ω₀) of the reference transmitter (S₀) of the single-frequency network.

12. The device for monitoring the stability of the carrier frequency according to claim 10 or 11,
**characterised in that**
the unit (2) for presenting the calculated carrier-frequency displacement (Δωᵢ) of every transmitter (Sᵢ) relative to the carrier frequency (ω₀) of the reference transmitter (S₀) comprises a tabular and/or graphic display device.

## Revendications

1. Procédé de surveillance de la stabilité de la fréquence porteuse (ωᵢ) de signaux d'émission identiques (sᵢ(t)) de plusieurs émetteurs (S₁,..., Sᵢ,..., Sₙ) d'un réseau synchronisé par évaluation de la position de phase d'un signal de réception (eᵢ(t)) associé à un signal d'émission (sᵢ(t)) d'un émetteur (Sᵢ) par rapport à un signal de réception (e₀(t)) d'un émetteur de référence (S₀), qui sont tous deux reçus par une installation de réception (E) positionnée dans la zone d'émission du réseau synchronisé,
**caractérisé en ce que**
un calcul (S70) d'un décalage de fréquence porteuse (Δωᵢ) d'une fréquence porteuse (ωᵢ) d'un émetteur (Sᵢ) est effectué par rapport à une fréquence porteuse de référence (ω₀) de l'émetteur de référence (S₀) à partir d'une différence de décalage de phase (ΔΔΘᵢ(t_{B2}-t_{B1})) provoquée par le décalage de la fréquence porteuse (Δωᵢ) de cet émetteur entre un décalage de phase (ΔΘᵢ(t_{B2})) à au moins un second instant d'observation (t_{B2}) et un décalage de phase (ΔΘᵢ(t_{B1})) à un premier instant d'observation (t_{B1}) d'un signal de réception (eᵢ(t)) associé au signal d'émission (sᵢ(t)) de cet émetteur (Sᵢ) par rapport à un signal de réception (e₀(t)) associé au signal d'émission (s₀(t)) de l'émetteur de référence (S₀).

2. Procédé de surveillance de la stabilité de la fréquence porteuse selon la revendication 1, **caractérisé en ce que**
les étapes de procédé suivantes découlent du calcul (S70) du décalage de fréquence porteuse (Δωᵢ) de la fréquence porteuse (ωᵢ) de l'émetteur (Sᵢ) par rapport à la fréquence porteuse (ω₀) de l'émetteur de référence (S₀) à partir de la différence de phase (ΔΔΘᵢ(t_{B2}-t_{B1})) :
• la détermination (S10) d'une fonction de transmission (H_{SFN}(f)) du canal de transmission des émetteurs (S₁,..., Sᵢ,..., Sₙ) vers l'installation de réception (E),
• le calcul (S20) d'un tracé d'une réponse d'impulsion de somme discrète dans le temps complexe (*h_{SFN1}*(*t*)) à un premier instant d'observation (t_{B1}) et un tracé d'une réponse d'impulsion de somme discrète dans le temps complexe (*h_{SFN2}*(*t*)) à un second instant d'observation (t_{B2}) du canal de transmission respectivement à partir de la fonction de transmission (H_{SFN}(f)) du canal de transmission,
• le filtrage (S30) d'un tracé d'une réponse d'impulsion complexe (*h_{SFN2i}*(*t*)) à un premier instant d'observation (t_{B1}) et d'un tracé d'une réponse d'impulsion complexe (*h_{SFN2i}*(*t*)) à un second instant d'observation (t_{B2}) pour chaque émetteur (Sᵢ) du réseau synchronisé respectivement à partir du tracé de la réponse d'impulsion de somme complexe (*h_{SFN1}*(*t*)) à un premier instant d'observation (t_{B1}) et à partir du tracé de la réponse d'impulsion de somme complexe (*h_{SFN}*(*t*)) à un second instant d'observation (t_{B2}),
• la détermination (S40) d'un déroulement de phase (arg (*h_{SFN}*(*t*))) de la réponse d'impulsion complexe (*h*_{*SFN*1*i*}(*t*)) à un premier instant d'observation (t_{B1}) et d'un déroulement de phase (arg*(h_{SFN2i}(t))*) de la réponse d'impulsion complexe *(h_{SFN2}(t))* à un second instant d'observation (t_{B2}) pour chaque émetteur (Sᵢ) du réseau synchronisé,
• le calcul (S50) de la différence de décalage de phase (ΔΔΘᵢ(t_{B2}-t_{B1})) entre un décalage de phase (ΔΘᵢ(t_{B2})) à un second instant d'observation (t_{B2}) et un décalage de phase (ΔΘᵢ(t_{B1})) à un premier instant d'observation (t_{B1}) par soustraction d'un déroulement de phase (arg(*h*_{*SFN*1}*ᵢ(t))*) de la réponse d'impulsion complexe (*h*_{*SFN*1*i*}(*t*)) à un premier instant d'observation (t_{B1}) d'un déroulement de phase (arg(*h*_{*SFN*2*i*}(*t*))) de la réponse d'impulsion complexe (*h*_{*SFN*2*i*}(*t*)) à un second instant d'observation (t_{B2}) de l'émetteur respectif (Sᵢ)*.*

3. Procédé de surveillance de la stabilité de la fréquence porteuse selon la revendication 2, **caractérisé par**
• l'élévation (S60) de la différence de décalage de phase (ΔΔΘᵢ(t_{B2}-t_{B1})) au facteur 2*π dans le cas d'une chute de la différence de décalage de phase (ΔΔΘᵢ(t_{B2}-t_{B1})) à ou en dessous de la valeur -π et
• la réduction (S65) de la différence de décalage de phase (ΔΔΘᵢ(t_{B2}-t_{B1})) du facteur -2*π dans le cas d'une élévation de la différence de décalage de phase (ΔΔΘᵢ(t_{B2}-t_{B1})) au-dessus de la valeur π.

4. Procédé de surveillance de la stabilité de la fréquence porteuse selon la revendication 2 ou 3, **caractérisé en ce que**
dans le cas de la radiodiffusion terrestre numérique, la fonction de transmission du canal de transmission des émetteurs (S₁,..., Sᵢ,..., Sₙ) vers l'installation de réception (E) est déterminée à partir des symboles DVB-T des porteuses pilotes dispersées des signaux de réception (eᵢ(t)) modulés selon le procédé de multiplexage par répartition en fréquences orthogonales (OFDM) des émetteurs (S₁,..., Sᵢ,..., Sₙ).

5. Procédé de surveillance de la stabilité de la fréquence porteuse selon la revendication 2, **caractérisé en ce que**
le calcul (S20) d'un tracé d'une réponse d'impulsion de somme discrète dans le temps complexe (*h*_{*SFN*1/2}(*t*) à un premier instant d'observation discret (t_{B1}) du canal de transmission est effectué à partir de la fonction de transmission (H_{SFN}(f)) du canal de transmission à l'aide de la Transformée de Fourier selon la formule ${h}_{\frac{SFN ⁢ 1}{2}} \left(t\right) = {\sum }_{k = 0}^{{N}_{F} - 1} {h}_{SFN} \left(k\right) * {e}^{j ⁢ 2 ⁢ π ⁢ kt / {N}_{F}}$
où
H_{SFN}(f) représente la fonction de transmission ou la réponse fréquentielle du canal de transmission,
N_{F} représente le nombre de valeurs échantillons pour la Transformée de Fourier discrète,
k représente les valeurs de fréquence discrètes,
t représente les temps d'échantillonnage de la réponse d'impulsion de somme discrète dans le temps du canal de transmission et
1/2 représente l'indice pour l'instant d'observation t_{B1} ou t_{B2}.

6. Procédé de surveillance de la stabilité de la fréquence porteuse selon la revendication 5, **caractérisé en ce que**
le calcul (S50) de la différence de décalage de phase ΔΔΘᵢ(t_{B2}-t_{B1}) pour chaque émetteur Sᵢ du réseau synchronisé est effectué selon la formule $ΔΔ ⁢ {Θ}_{i} ⁢ \left({t}_{B ⁢ 2}-{t}_{B ⁢ 1}\right) = arg \left({{h}_{̲}}_{SFN ⁢ 2 ⁢ i}\left(t\right)\right) - arg \left({{h}_{̲}}_{SFN ⁢ 1 ⁢ i}\left(t\right)\right)$
où
i représente l'indice pour l'émetteur Sᵢ,
arg(*h*_{*SFN*2*i*}(*t*)) représente le déroulement de phase de la réponse d'impulsion complexe *h*_{*SFN*2*i*}(*t*) à un instant d'observation t_{B2} de l'émetteur Sᵢ et $arg \left({{h}_{̲}}_{SFN ⁢ 1 ⁢ i}\left(t\right)\right)$ représente le déroulement de phase de la réponse d'impulsion complexe *h*_{*SFN*1*i*}(*t*) à un instant d'observation t_{B1} de l'émetteur Sᵢ.

7. Procédé de surveillance de la stabilité de la fréquence porteuse selon la revendication si, **caractérisé en ce que**
le calcul (S70) du décalage de la fréquence porteuse Δωᵢ de l'émetteur Sᵢ par rapport à la fréquence porteuse ω₀ de l'émetteur de référence du réseau synchronisé est effectué selon la formule $Δ ⁢ {ω}_{i} = ΔΔ ⁢ {Θ}_{i} ⁢ \left({t}_{B ⁢ 2}-{t}_{B ⁢ 1}\right) / \left({t}_{B ⁢ 2}-{t}_{B ⁢ 1}\right)$
où
i représente l'indice pour l'émetteur Sᵢ, ΔΔΘᵢ(t_{B2}-t_{B1}) représente la différence de position de phase ΔΔΘᵢ(t_{B2}-t_{B1}) pour l'émetteur Sᵢ du réseau synchronisé et
t_{B1}, t_{B2} représentent les instants d'observation.

8. Procédé de surveillance de la stabilité de la fréquence porteuse selon la revendication 7, **caractérisé en ce que**
en vue d'une unique identification du décalage de fréquence porteuse durable Δωᵢ de l'émetteur Sᵢ dans le réseau synchronisé par rapport à la fréquence porteuse ω₀ de l'émetteur de référence S₀ à plusieurs instants d'observation t_{Bj}, les étapes de procédé suivantes sont répétées
• le calcul (S20) de tracé de la réponse d'impulsion de somme discrète dans le temps complexe *h_{SFNj}*(*t*) et *h*_{*SFN*(*j*+1)}(*t*) aux instants d'observation t_{Bj} et t_{B(*j*+1)},
• le filtrage (S30) du tracé de la réponse d'impulsion complexe *h_{SFNJi} (t)* et *h*_{*SFN*(*j*+1)*i*}(*t*) (*h_{SFN(j+1)i} (t)* aux instants d'observation t_{Bj} et t_{B(j+1)} pour chaque émetteur Sᵢ du réseau synchronisé,
• la détermination (S40) des déroulements de phase arg(*h_{SFNji}(t))* et arg(*_{hSFN}(ⱼ₊₁₎i))* des réponses d'impulsion complexe *h_{SFNji}(t)* et *h_{SFN(j+1)i}(t)* aux instants d'observation t_{Bj} et t_{B(j+1)},
• le calcul (S50) de la différence de décalage de phase ΔΔΘᵢ(t_{B(j+1)}-t_{Bj}) entre le décalage de phase ΔΘᵢ(t_{B(j+1)}) à un instant d'observation t_{B(j+1)} et le décalage de phase ΔΘᵢ(t_{Bj}) à un instant d'observation t_{Bj} pour chaque émetteur Sᵢ du réseau synchronisé,
• l'élévation (S60) de la différence de décalage de phase ΔΔΘᵢ(t_{B(j+1)}-t_{Bj}) au facteur 2*π dans le cas d'une chute de la différence de décalage de phase ΔΔΘᵢ(t_{B(j+1)}-t_{Bj}) à ou en dessous de la valeur -π,
• la diminution (S65) de la différence de décalage de phase ΔΔΘᵢ(t_{B(j+1)}-t_{Bj}) du facteur -2*π dans le cas d'une élévation de la différence de décalage de phase ΔΔΘᵢ(t_{B(j+1)}-t_{Bj}) au dessus de la valeur π et
• le calcul (S70) du décalage de fréquence porteuse Δωᵢⱼ de l'émetteur Sᵢ par rapport à la fréquence porteuse ω₀ de l'émetteur de référence du réseau synchronisé à plusieurs instants d'observation t_{Bj},
et ensuite un moyennage (S80) de tous les décalages de fréquence porteuse Δωᵢⱼ respectifs calculés au cours de l'étape de procédé (S70) de chaque émetteur Sᵢ par rapport à la fréquence porteuse ω₀ de l'émetteur de référence S₀ du réseau synchronisé aux instants d'observation t_{Bj} est effectué.

9. Procédé de surveillance de la stabilité de la fréquence porteuse selon la revendication 8, **caractérisé en ce que**
le moyennage (S80) de tous les décalages de fréquence porteuse Δωᵢⱼ calculés au cours de l'étape de procédé (S70) de chaque émetteur Sᵢ par rapport à la fréquence porteuse ω₀ d'un émetteur de référence S₀ du réseau synchronisé est effectué à l'aide d'un procédé récursif.

10. Dispositif de surveillance de la stabilité de fréquence porteuse (ωᵢ) de signaux d'émission identiques sᵢ(t) de plusieurs émetteurs (S₁,..., Sᵢ,..., Sₙ) d'un réseau synchronisé comportant :
• une installation de réception (E),
• une unité (11) pour déterminer une fonction de transmission (H_{SFN}(f)) d'un canal de transmission de plusieurs émetteurs (S₁,..., Sᵢ,..., Sₙ) du réseau synchronisé vers l'installation de réception (E) se trouvant à l'intérieur de la zone d'émission du réseau synchronisé à partir des coefficients d'un égaliseur intégré dans l'installation de réception (E) et associé au canal de transmission,
• une unité (12) pour exécuter une transformée de Fourier inverse sur la fonction de transmission (H_{SFN}(t)) en vue de la détermination d'une réponse d'impulsion de somme *h_{SFN}(t))*,
• une unité (13) pour filtrer une réponse d'impulsion (*h_{SFNi}(t))* pour chaque émetteur (Sᵢ) à partir de la réponse d'impulsion de somme *h_{SFN}(t)*, où la réponse d'impulsion de somme *h_{SFN}(t)* est formée selon l'équation ${{h}_{̲}}_{SFN} \left(t\right) = {\sum }_{i = 0}^{n} {h}_{SFNi} \left(t\right) = δ \left(t\right) + {\sum }_{i = 0}^{n} {v}_{i} * {e}^{j ⁢ Δ ⁢ {θ}_{i} * δ ⁢ \left(t-{τ}_{i}\right)}$
où
vᵢ est l'amplitude du signal de réception eᵢ(t) associé à l'émetteur Sᵢ,
ΔΘᵢ est le décalage de phase entre le signal de réception eᵢ(t) associé à l'émetteur Sᵢ et le signal de réception e₀(t) associé à l'émetteur de référence S₀ et
τᵢ est la différence du temps de propagation entre l'émetteur Sᵢ et l'émetteur de référence S₀,
• une unité (14) pour déterminer un déroulement de phase (arg(*h_{SFNi}(t)))* de la réponse d'impulsion *h_{SFNi}(t))* pour chaque émetteur (Sᵢ),
• une unité (15) pour calculer la différence de décalage de phase (ΔΔΘᵢ(t_{B(j+1)}-t_{Bj})) du décalage de phase (ΔΘᵢ) d'un émetteur (Sᵢ) par rapport à un émetteur de référence (S₀) à au moins deux instants différents ((t_{Bj}, t_{B(j+1)})) et le décalage de fréquence porteuse (Δωᵢ) de chaque émetteur (Sᵢ) par rapport à la fréquence porteuse (ω₀) de l'émetteur de référence (S₀) et
• une unité (2) pour représenter le décalage de fréquence porteuse calculé (Δωᵢ) de chaque émetteur (Sᵢ) par rapport à la fréquence porteuse (ω₀) de l'émetteur de référence (S₀) du réseau synchronisé.

11. Dispositif de surveillance de la stabilité de la fréquence porteuse (ωᵢ) de signaux d'émission identiques sᵢ(t) de plusieurs émetteurs (S₁,..., Sᵢ,... Sₙ) d'un réseau synchronisé comportant :
• une installation de réception (E),
• une unité (16) pour déterminer une fonction de transmission (H_{SFN}(f)) à partir des porteuses pilotes des signaux de réception (eᵢ(t)),
• une unité (12) pour effectuer une Transformée de Fourier inverse sur la fonction de transmission (H_{SFN}(f)) pour déterminer une réponse d'impulsion de somme (*h_{SFN}(t)),*
• une unité (13) pour filtrer une réponse d'impulsion *h*_{*SFN*i}*(t))* pour chaque émetteur (Sᵢ) à partir de la réponse d'impulsion de somme *h_{SFN}(t)),* où la réponse d'impulsion de somme *h_{SFN}(t)* est formée à partir de l'équation ${{h}_{̲}}_{SFN} \left(t\right) = {\sum }_{i = 0}^{n} {h}_{SFNi} \left(t\right) = δ \left(t\right) + {\sum }_{i ⁢ 0}^{n} {v}_{i} ⁢ {*}_{{e}^{{j ⁢ Δ ⁢ θ}_{i} * δ ⁢ \left(t-{τ}_{i}\right)}}$
où
vᵢ est l'amplitude du signal de réception eᵢ(t) associé à l'émetteur Sᵢ,
ΔΘᵢ est le décalage de phase entre le signal de réception eᵢ(t) associé à l'émetteur Sᵢ et le signal de réception e₀(t) associé à l'émetteur de référence S₀ et
τᵢ est la différence de temps de propagation entre l'émetteur Sᵢ et l'émetteur de référence S₀,
• une unité (14) pour déterminer le déroulement de phase (arg(*h_{SFNi}*(*t*))) de la réponse d'impulsion (*h_{SFNi}(t)* pour chaque émetteur (Sᵢ),
• une unité (15) pour calculer la différence de décalage de phase (ΔΔΘᵢ(t_{B(j+1)}-t_{Bj})) du décalage de phase (ΔΘᵢ) d'un émetteur (Sᵢ) par rapport à un émetteur de référence (S₀) à au moins deux instants différents ((t_{Bj}, t_{B(j+1)})) et le décalage de fréquence porteuse (Δωᵢ) de chaque émetteur (Sᵢ) par rapport à la fréquence porteuse (ω₀) de l'émetteur de référence (S₀) et
• une unité (2) pour représenter le décalage de fréquence porteuse calculé (Δωᵢ) de chaque émetteur (Sᵢ) par rapport à la fréquence porteuse (ω₀) de l'émetteur de référence (S₀) du réseau synchronisé.

12. Dispositif de surveillance de la stabilité de la fréquence porteuse selon la revendication 10 ou 11, **caractérisé en ce que**
l'unité (2) pour représenter le décalage de fréquence porteuse calculé (Δωᵢ) de chaque émetteur (Sᵢ) par rapport à la fréquence porteuse (ω₀) de l'émetteur de référence (S₀) présente un dispositif de représentation tabellaire et/ou graphique.
